# EUROPÄISCHE PATENTSCHRIFT

(11) **EP 1 308 399 B1**
(45) Veröffentlichungstag und Bekanntmachung des Hinweises auf die Patenterteilung: **21.12.2005**
(21) Anmeldenummer: 02024097.4
(22) Anmeldetag: 29.10.2002
(51) Int. Cl.: B65D 77/06, B65D 19/10

(54) **Gitterkorb für einen Behälter**
Lattice casing for a container
Récipient-grille pour un conteneur

(30) Priorität: 06.11.2001 DE 10154388
(43) Veröffentlichungstag der Anmeldung: 07.05.2003
(73) Patentinhaber: Roth Werke GmbH, 35230 Dautphetal (DE)
(72) Erfinder: Hamm, André, 67320 Drulingen (FR)
(74) Vertreter: Bernhardt, Reinold

(56) Entgegenhaltungen:
- EP-A- 1 055 613
- DE-A- 3 728 965
- DE-A- 10 038 466
- DE-U- 20 118 731
- FR-A- 2 523 078
- FR-A- 2 728 238
- US-A- 2 733 828
- US-A- 6 050 437

## Beschreibung

Die Erfindung betrifft einen Gitterkorb für einen zu elektrostatischer Aufladung neigenden Behälter, insbesondere für einen Palettenbehälter mit einem Innenbehälter aus Kunststoff.

Die voluminösen, meist aus Polyethylen hergestellten Innenbehälter von Palettenbehöltern neigen zu elektrostatischer Aufladung. Unter anderem bei Bewegung in den Behälter gefüllter Flüssigkeit können sich durch Reibung an der Behälterwand elektrische Ladungen bilden, die von dem isolierenden Material nicht abfließen. So kann es zu großen Spannungsunterschieden gegenüber dem Gitterkorb und schließlich zu Funkenentladungen kommen. Bei Verwendung der Behälter für die Aufnahme brennbarer Flüssigkeiten besteht somit Brand- oder sogar Explosionsgefahr.

Aus der US-A-6 050 437 ist ein Paletten-Innenbehälter aus Kunststoff bekannt, auf den eine gewebe-, netz- oder gitterartige Umhüllung aus einem elektrisch leitfähigen Material aufgebracht ist. Elektrische Ladungen werden aus der Umhüllung in den Gitterkorb der Palette und über die Palette in den Boden abgeleitet.
Die EP-A-1 055 613 hat ein Gitter eines Korbes eines Palettenbehälters zum Gegenstand. Die Gitterstäbe weisen ein Hutprofil auf. Sie sind an den Kreuzungsstellen über die Hutkrempen des Hutprofils verbunden. Der Gitterkorb ist unter Abbiegung einer das Gitter aufweisenden Gitterbahn hergestellt.
Die FR-A-2 523 078 lehrt einen Gitterkorb in statisch stärker beanspruchten Bereichen statt mittels Gitterstäben größeren Durchmessers oder verstärkender Blecheinsätze durch eine engere Anordnung der Gitterstäbe zu verstärken. Vorgesehen ist ein Gitter aus einheitlichen Gitterstöben, deren Abstand variiert.

In der DE-A-100 02 610 ist vorgeschlagen, einen Drohtgittermantel eines Palettenbehälters in der Weise zu verstärken, dass die horizontalen Gitterstäbe zum Kunststoffbehälter hin eingezogene Versteifungen aufweisen und die jeweils übereinander angeordneten Versteifungen unter Bildung einer Versteifungsrinne fluchten; die Versteifungen der Versteifungsrinne sollen auf der dem Kunststoffbehälter abgewandten Seite mittels vertikaler Versteifungsstäbe miteinander verbunden werden.

Inhalt der DE-C-34 42 701 ist ein Palettenbehälter mit einem Traggerüst in Form eines Stabwerks aus senkrechten Stäben, die am unteren und am oberen Ende jeweils durch einen waagerechten umlaufenden Steg miteinander verbunden sind. In das Traggerüst kann ein am Innenbehälter eng anliegendes Drahtgitter eingesetzt werden. Dieses kann mit den beiden umlaufenden Stegen verbunden werden.

Der vorliegenden Erfindung liegt die Aufgabe zugrunde, einen neuen Gitterkorb zu schaffen, welcher die Brand- oder Explosionsgefahr beseitigt, die von einem zu elektrostatischer Aufladung neigenden Behälter bei Verwendung des Behälters für brennbare Flüssigkeiten ausgeht.

Der erfindungsgemäße, diese Aufgabe lösende Gitterkorb ist in Anspruch 1 definiert, wonach ein für die Festigkeit des Gitterkorbs maßgebendes Grundgitter aus sich kreuzenden horizontalen und vertikalen Gitterstäben sowie mit den Gitterstäben des Grundgitters verschweißte, zusätzliche Gitterstäbe von im Vergleich mit den Gitterstäben des Grundgitters geringer Tragfähigkeit vorgesehen sind; und zwar für die Bildung von gegenüber dem Grundgitter verengten Gittermaschen, die durch die zusätzlichen Gitterstäbe gemeinsam mit den Gitterstäben des Grundgitters gebildet sind und deren Höhe und/oder Breite so gering ist, dass elektrostatische Ladungen am Innenbehälter über den Gitterkorb neutralisiert werden können.

Gemäß der Erfindung ist ein tragfähiger, z.B. das Stapeln von Palettenbehältern erlaubender Gitterkorb durch zusätzliche Gitterstränge ergänzt. So lässt sich ein genügend engmaschiges Gitter bilden, durch welches der maximale Abstand zwischen einem Punkt auf der Wand des Innenbehälters und dem durch das Gitter gebildeten Leiter so gering ist, dass hohe elektrische Spannungen bzw. hohe, zu Funkenentladung führende elektrische Feldstärken vermieden sind und insoweit für eine Neutralisierung der an der Behälterwand gebildeten elektrischen Ladungen gesorgt ist.

Für die Festigkeit des Gitterkorbs kann allein das Grundgitter maßgebend sein. Andererseits können die zusätzlichen Gitterstäbe zur Festigkeit des Gitterkorbs beitragen. Das Grundgitter kann dann unter Einsparung von Material und Gewicht entsprechend schwächer ausgebildet sein.

Zweckmäßig weisen die Gitterstränge des Grundgitters ein Hutprofil auf und sind an Kreuzungsstellen über die Hutkrempen des Hutprofils miteinander verschweißt. Ebenso können die zusätzlichen Gitterstränge mit den Gittersträngen des Grundgitters über diese Hutkrempen verschweißt sein, wobei sich zusätzliche Gitterstränge parallel zu vertikalen Gittersträngen des Grundgitters oder/und horizontalen Gittersträngen des Grundgitters erstrecken können.

Bei Verwendung von Gittersträngen mit Hutprofilen können die Strangenden der zusätzlichen Gitterstränge zweckmäßig in das Hutprofil hinein abgebogen sein, so dass von diesen Strangenden keine Verletzungsgefahr ausgeht.

Der Gitterkorb lässt sich effizient unter Biegung einer Gitterbahn herstellen, das neben dem Grundgitter auch bereits die zusätzlichen, mit den Strängen des Grundgitters verschweißten zusätzlichen Gitterstränge enthält.

Die Erfindung soll nun anhand von Ausführungsbeispielen und der beiliegenden, sich auf diese Ausführungsbeispiele beziehenden Zeichnungen näher erläutert werden. Es zeigen:
- Fig. 1: ein erstes Ausführungsbeispiel für einen erfindungsgemäßen Gitterkorb in einer perspektivischen Ansicht,
- Fig. 2: den Gitterkorb von Fig. 1 in einer Seitenansicht,
- Fig. 3: den Gitterkorb von Fig. 1 und 2 in einer geschnittenen Draufsicht,
- Fig. 4: ein Detail des Gitterkorbs von Fig. 1 bis 3,
- Fig. 5: ein weiteres Detail des Gitterkorbs von Fig. 1 bis 3,
- Fig. 6: ein zweites Ausführungsbeispiel für einen erfindungsgemäßen Gitterkorb, und
- Fig. 7: ein drittes Ausführungsbeispiel für einen Gitterkorb nach der Erfindung.

Von einem Blechboden 1 eines metallischen Gitterkorbs erstrecken sich vertikale Gitterwände 2 bis 5, die durch mehrfache Abbiegung einer Gitterbahn gebildet sind. Der Blechboden 1 ist in seiner Form an einen durch den Gitterkorb aufzunehmenden Kunststoffinnenbehälter angepasst und mit einer (wie der Innenbehälter nicht gezeigten) Palette verbindbar (Innenbehälter und Palette nicht gezeigt).

Die Gitterwände 2 bis 4 umfassen ein Grundgitter aus sich kreuzenden Gitterstäben 6 und 7, wobei sich die Gitterstäbe 6 horizontal und die Gitterstäbe 7 vertikal erstrecken.

Wie insbesondere aus Fig. 4 hervorgeht, weisen die Gitterstäbe des Grundgitters ein Hutprofil 8 mit Krempen 9 auf.

Über die Krempen 9 sind die sich kreuzenden Gitterstäbe 6 und 7 an den Kreuzungsstellen miteinander verschweißt. Die Hutprofile der vertikalen Gitterstäbe 7 öffnen zur Außenseite des Gitterkorbes hin, während die Öffnungsseite der Hutprofile der horizontalen Gitterstäbe 6 in dem gezeigten Ausführungsbeispiel der Korbinnenseite gewandt ist.

Neben den horizontalen Gitterstäben 6 des Grundgitters sind zusätzliche, im Querschnitt kreisförmige Gitterstäbe 10 vorgesehen, deren Tragfähigkeit im Vergleich mit der Tragfähigkeit der Gitterstäbe 6 und 7 des Grundgitters gering ist.

Die Gitterstäbe 10 sind wie die Grundgitterstäbe 6 durch einen sich über den Umfang des Gitterkorbs erstreckenden Strang gebildet, wobei Strangenden 12 gemäß Fig. 4 in das Hutprofil eines vertikalen Gitterstabs 7 eingebogen sind. Die horizontalen zusätzlichen Gitterstäbe 10 sind mit den Krempen 9 des Hutprofils 8 der vertikalen Gitterstäbe 7 verschweißt, wie dies bei 11 in Fig. 4 angedeutet ist.
Die Gitterwände 2 bis 5 sind über die vertikalen Gitterstäbe 7 mit dem Blechboden verbunden. Einen oberen Abschluß der Gitterwände bildet ein an den oberen Enden mit den vertikalen Gitterstäben 7 verbundener Ringträger 13, welcher aus Rundstäben 14 und abgebogenen Verbindungsstücken 15 zusammengesetzt ist.

Die zusätzlichen Gitterstäbe 10 und die horizontalen Grundgitterstäbe 6 bilden mit den vertikalen Gitterstäben 7 des Grundgitters rechteckige Maschen von übereinstimmender Höhe h (siehe Fig. 5). Diese Maschenhöhe ist so gering, dass der Abstand zur Oberfläche des Innenbehälters an jeder Stelle so klein ist, dass elektrostatische Ladungen am Innenbehälter über den Gitterkorb neutralisiert werden können.

Fig. 6 zeigt ein Ausführungsbeispiel für einen Gitterkorb, der mit einer Palette 16 verbunden ist. Der Gitterkorb von Fig. 6 weist im Unterschied zu dem Gitterkorb gemäß Fig. 1 bis 4 sich vertikal erstreckende zusätzliche Gitterstäbe 17 auf, die an ihrem unteren Ende mit einem Blechboden 1a des Gitterkorbs und an ihrem oberen Ende mit einem Ringträger 13a des Gitterkorbs verbunden sind. Im übrigen sind die Gitterstäbe 17 mit horizontalen Gitterstäben 6a eines durch diese Gitterstäbe sowie vertikale Gitterstäbe 7a gebildeten Grundgitters verbunden, wobei wieder eine Schweißverbindung mit den Krempen eines dieGitterstäbe bildenden Hutprofils, wie in Fig. 4 gezeigt, hergestellt ist.

Bei dem in Fig. 6 dargestellten Ausführungsbeispiel ist die horizontale Breite aller Gittermaschen gleich groß und so gering, dass eine Neutralisierung elektrostatischer Ladung am Innenbehälter möglich ist.

Fig. 7 zeigt ein Ausführungsbeispiel, bei dem neben einem Grundgitter aus sich kreuzenden Gitterstäben 6b und 7b sowohl zusätzliche horizontale als auch zusätzliche vertikale Gitterstäbe 10b bzw. 17b vorgesehen sind. Die Maschenweite der teilweise durch die zusätzlichen Gitterstäbe und gemeinsam durch zusätzliche Gitterstäbe und Gitterstäbe des Grundgitters gebildeten Maschen ist überall so gering, dass eine Neutralisierung elektrostatischer Ladung vom Innenbehälter erfolgen kann.

In Bereichen an der Vorderseite des Gitterkorbs, die von zusätzlichen Gitterstäben frei sind, sowie an der Oberseite des Gitterkorbs sind unabhängig vom Gitterkorb Maßnahmen zur Ladungsneutralisierung vorgesehen.

## Patentansprüche

1. Gitterkorb für einen zu elektrostatischer Aufladung neigenden Behälter, insbesondere für einen Palettenbehälter mit einem Innenbehälter aus Kunststoff mit einem für die Festigkeit des Gitterkorbs maßgebenden Grundgitter aus sich kreuzenden horizontalen und vertikalen Gitterstäben (6,7) und **gekennzeichnet durch** mit den Gitterstäben des Grundgitters verschweißte, zusätzliche Gitterstäbe (10,17) von im Vergleich mit den Gitterstäben (6,7) des Grundgitters geringer Tragfähigkeit für die Bildung gegenüber dem Grundgitter verengter Gittermaschen, die **durch** die zusätzlichen Gitterstäbe (10,17) gemeinsam mit den Gitterstäben (6,7) des Grundgitters gebildet sind und deren Höhe und/oder Breite so gering ist, dass elektrostatische Ladungen am Innenbehälter über den Gitterkorb neutralisiert werden können.

2. Gitterkorb nach Anspruch 1,
**dadurch gekennzeichnet,**
**dass** die Gitterstäbe (6,7) des Grundgitters ein Hutprofil (8) aufweisen und an Kreuzungsstellen über die Hutkrempen (9) des Hutprofils (8) miteinander verbunden sind.

3. Gitterkorb nach Anspruch 2,
**dadurch gekennzeichnet,**
**dass** die zusätzlichen Gitterstränge (10,17) mit den Gittersträngen (6,7) des Grundgitters über die Hutkrempen (9) des Hutprofils (8) verbunden sind.

4. Gitterkorb nach Anspruch 2 oder 3,
**dadurch gekennzeichnet,**
**dass** Strangenden (12) der zusätzlichen Gitterstränge (10) in das Hutprofil (8) eines Gitterstabs (7) hinein abgebogen sind.

5. Gitterkorb nach einem der Ansprüche 1 bis 3,
**dadurch gekennzeichnet,**
**dass** der Gitterkorb unter Abbiegung einer das Grundgitter (6,7) und die zusätzlichen Gitterstränge (10,17) aufweisenden Gitterbahn hergestellt ist.

## Claims

1. Casing of latticework for a container tending to charge up electrostatically, in particular for a pallet container with an inner plastic container, having a basic lattice of mutually crossing horizontal and vertical lattice bars (6, 7) that are critical for the strength of the casing and
**characterized by** additional lattice bars (10, 17) that are welded to the lattice bars of the basic lattice and have a low loadbearing capacity in comparision with the lattice bars (6, 7) of the basic lattice for the formation of lattice meshes which are narrowed as compared with the basic lattice and are formed by the additional lattice bars (10, 17) together with the lattice bars (6, 7) of the basic lattice and whose height and/or width is so low that electrostatic charges on the inner container can be neutralized via the casing.

2. Casing according to Claim 1, **characterized**
**in that** the lattice bars (6, 7) of the basic lattice have a top-hat profile (8) and at crossing points are connected to one another via the brims (9) of the top-hat profile (8).

3. Casing according to Claim 2, **characterized**
**in that** the additional lattice bars (10, 17) are connected to the lattice bars (6, 7) of the basic lattice via the brims (9) of the top-hat profile (8).

4. Casing according to Claim 2 or 3,
**characterized in that** ends (12) of the additional lattice bars (10) are bent over into the top-hat profile (8) of a lattice bar (7).

5. Casing according to one of Claims 1 to 3,
**characterized in that** the casing is produced by bending over a lattice strip having the basic lattice (6, 7) and the additional lattice bars (10, 17).

## Revendications

1. Récipient-grille pour un conteneur ayant tendance à se charger électrostatiquement, en particulier pour un conteneur-palette pourvu d'un conteneur intérieur en matière plastique, comportant une grille de base déterminante pour la solidité du Récipient-grille et constituée de barreaux de grille horizontaux et de barreaux de grille verticaux qui se croisent (6, 7), et **caractérisé par** des barreaux de grille supplémentaires (10, 17) soudés sur les barreaux de la grille de base et présentant une capacité portante réduite par comparaison à celle des barreaux (6, 7) de la grille de base et destinés à former des mailles de grille plus étroites par rapport à la grille de base, qui sont formées par les barreaux de grille supplémentaires (10, 17) conjointement avec les barreaux (6, 7) de la grille de base et dont la hauteur et/ou la largeur est si faible que des charges électrostatiques au niveau du conteneur intérieur peuvent être neutralisées via le Récipient-grille.

2. Récipient-grille selon la revendication 1, **caractérisé en ce que** les barreaux (6, 7) de la grille de base présentent un profil en chapeau (8) et sont reliés entre eux aux emplacements de croisement par les rebords (9) du profil en chapeau (8).

3. Récipient-grille selon la revendication 2, **caractérisé en ce que** les barreaux de grille supplémentaires (10, 17) sont reliés aux barreaux (6, 7) de la grille de base par les rebords (9) du profil en chapeau (8).

4. Récipient-grille selon l'une ou l'autre des revendications 2 et 3, **caractérisé en ce que** des extrémités (12) des barreaux de grille supplémentaires (10) sont cintrées pour entrer dans le profil en chapeau (8) d'un barreau de grille (7).

5. Récipient-grille selon l'une des revendications 1 à 3, **caractérisé en ce que** le Récipient-grille est réalisé par cintrage d'une bande de grille comprenant la grille de base (6, 7) et les barreaux de grille supplémentaires (10, 17).
